# EUROPÄISCHE PATENTSCHRIFT

(11) **EP 0 031 524 B1**
(45) Veröffentlichungstag und Bekanntmachung des Hinweises auf die Patenterteilung: **04.05.1983**
(21) Anmeldenummer: 80107829.6
(22) Anmeldetag: 11.12.1980
(51) Int. Cl.: H01J 17/49

(54) **Gasentladungsanzeigevorrichtung mit nachbeschleunigungsraumseitiger Abstützung der Steuerscheibe**
Gas discharge display device with control grid support in the post-acceleration space
Dispositif d'affichage à décharge à gaz comportant dans l'espace de post-accélération un support pour la grille de commande

(30) Priorität: 28.12.1979 DE 2952601
(43) Veröffentlichungstag der Anmeldung: 08.07.1981
(73) Patentinhaber: SIEMENS AKTIENGESELLSCHAFT, 80333 München (DE)
(72) Erfinder: Kobale, Manfred, Dr.phil., Dipl.-Phys., D-8011 Faistenhaar (DE); Littwin, Burkhard, Dipl.-Phys., D-8021 Hohenschäftlarn (DE); Lorenz, Hans Peter, Dr.rer.nat., Dipl.-Phys., D-8501 Schwarzenbruck (DE)

## Beschreibung

Die Erfindung betrifft eine Gasentladungsanzeigevorrichtung mit einem gasgefüllten Raum, der auf einer Seite durch eine Frontplatte und auf der gegenüberliegenden Seite durch eine Rückplatte gasdicht abgeschlossen und durch eine Steuerscheibe in einen Gasentladungsraum und einen Nachbeschleunigungsraum unterteilt ist, die auf ihrer einen Seite als Zeilenleiter und auf ihrer anderen Seite als Spaltenleiter eine Matrix bildende und jeweils getrennt ansteuerbare Elektrodenbahnen trägt und zusammen mit diesen Bahnen in den Kreuzungspunkten der Matrix durchgehende Steuerlöcher hat und der auf der Frontplatte ein mit einer Anodenschicht versehener, den Nachbeschleunigungsraum begrenzender Leuchtschirm und auf der Rückplattenseite eine oder mehrere gegeneinander isolierte, den Gasentladungsraum begrenzende Kathoden gegenüberliegen.

Eine derartig aufgebaute, mit einer Flächenkathode versehene Gasentladungsanzeigevorrichtung (Plasma-Panel) ist aus der DE-A-2412869 bekannt. In dieser Ausführung eines sogenannten flachen Bildschirmes stellt die Abstandshalterung zwischen der Steuerscheibe und dem Leuchtschirm ein schwieriges Problem dar, weil dieser Abstand über die gesamte Bildschirmfläche mit hoher Genauigkeit eingehalten werden muß.

Aus der DE-A-2 750 587 ist es bekannt, durch das Ausfüllen des Nachbeschleunigungsraumes zwischen Leuchtschirm und Steuerscheibe mit einem Stapel von dünnen Glasfolien, die durch einen Ätzvorgang mit Löchern versehen sind, einen stabilen Steuerscheibenaufbau zu erzielen.

Für eine Abstandshalterung in einer Gasentladungsanzeigevorrichtung ist auch schon vorgeschlagen worden, zwischen Steuerscheibe (Steuerlochplatte) und Leuchtschirm mehrere aufeinandergestapelte gelochte Glasfolien anzuordnen, die auf ihren Oberflächen Metallschichten tragen. Die Metallschichten führen schwimmende Potentiale und homogenisieren dadurch das Beschleunigungsfeld (DE-A-2855108).

Der vorliegenden Erfindung liegt die Aufgabe zugrunde, bei einer Gasentladungsanzeigevorrichtung die mechanische Stabilität im Steuerscheibenbereich zu erhöhen, eine verbesserte Hochspannungsfestigkeit im Nachbeschleunigungsraum zu erzielen und mechanische Beschädigungen des Leuchtschirmes durch Abstandshalter zu vermeiden. Zur Lösung dieser Aufgabe wird bei einer Gasentladungsanzeigevorrichtung der eingangs genannten Art erfindungsgemäß vorgeschlagen, daß die Steuerscheibe auf der dem Nachbeschleunigungsraum zugewandten Seite durch eine Stützplatte abgestützt ist, die ein Lochraster aufweist, das mit dem Raster der Steuerlöcher in der Steuerscheibe übereinstimmt, und daß die Stützplatte auf der dem Leuchtschirm zugewandten Seite elektrisch leitend und auf der der Steuerscheibe zugewandten Seite zumindest in den an die Spaltenleiter angrenzenden Bereichen elektrisch nichtleitend ist.

Die Stützplatte ist dabei vorzugsweise eine Glasplatte aus Fotoform (Warenzeichen) und weist eine Dicke von ungefähr 1 mm auf.

Gemäß einer vorteilhaften Weiterbildung der Erfindung weist die Stützplatte auf der dem Leuchtschirm zugewandten Seite eine Metallisierung auf, die ganz oder teilweise in das Lochraster hineinreicht, und zwischen Glasplatte und Leuchtschirm ist ein von Stützen freier Zwischenraum von ungefähr 1 mm Dicke gebildet.

Eine erfindungsgemäße Gasentladungsanzeigevorrichtung hat den Vorteil, daß die mechanische Festigkeit einer ungefähr 1 mm dicken Stützplatte ausreicht, um auch Bildschirme größerer Abmessungen (z. B. mit einer Diagonale von 40 cm) aufzubauen. Der Abstand der Stützplatte zum Leuchtschirm kann damit sehr genau auf der ganzen Bildfläche eingehalten werden.

Durch das Einfügen eines von Stützen freien Zwischenraumes von ungefähr 1 mm zwischen Stützplatten und Leuchtschirm wird die Hochspannungsfestigkeit des Nachbeschleunigungsraumes erhöht, und es werden mechanische Beschädigungen des Leuchtschirmes vermieden. Die Beschleunigungsspannung wird zwischen Leuchtschirm und Stützplatte, die einseitig metallisiert ist, angelegt. Es ist dabei weiterhin von Vorteil, daß bei der Hochspannungshärtung der Beschleunigungsstrecke im wesentlichen die Metallisierung der Stützplatte beansprucht wird, während die empfindliche Steuerleitungen der Steuerplatte nicht beeinträchtigt werden. Ferner ist eine Beschädigung des Leuchtschirmes durch die freitragende Stützplatte, die auf dem Leuchtschirm nicht aufliegt, gänzlich ausgeschlossen.

An Hand eines in der Figur der Zeichnung dargestellten Ausführungsbeispiels soll die Erfindung näher erläutert werden.

Die Figur zeigt schematisch im Schnitt eine erfindungsgemäße Gasentladungsanzeigevorrichtung. Für die Erfindung unwesentliche Teile sind in der Zeichnung weggelassen.

Die in der Figur dargestellte Gasentladungsanzeigevorrichtung besteht im wesentlichen aus einer Kathode 8 und einer Steuerscheibe 5, die den Gasentladungsraum (Plasmaraum) begrenzen, sowie aus einem Leuchtschirm (Bildschirm) 1, der mit der Steuerscheibe 5 den Nachbeschleunigungsraum begrenzt. Die Steuerscheibe 5 ist auf der dem Nachbeschleunigungsraum zugewandten Seite durch eine Stützplatte 4, vorzugsweise eine Fotoformglasplatte, abgestützt, die ein nicht dargestelltes Lochraster aufweist, das mit dem nicht dargestellten Raster der Steuerlöcher in der Steuerscheibe 5 übereinstimmt. Die Stützplatte 4 weist auf der dem Leuchtschirm 1 zugewandten Seite eine Metallisierung 3 auf, und zwischen Leuchtschirm 1 und metallisierter Stützplatte 4 ist ein von Stützen freier Raum (Nachbeschleunigungsraum) gebildet. Der Abstandsrahmen 2 umgibt den Nachbeschleunigungsraum und der Rahmen 6 den Gasentladungsraum (Plasmaraum). Für die gasdichte Verbindung von Abstandsrahmen 2 mit Leuchtschirm 1 und Stützplatte 4 sowie von Rahmen 6 mit Steuerscheibe 5 und Kathode 8 sind geeignete Verbindungsmittel, beispielsweise Glaslot, vorgesehen. Die jeweiligen Verbindungsnähte sind mit dem Bezugszeichen 7 versehen.

## Patentansprüche

1. Gasentladungsanzeigevorrichtung mit einem gasgefüllten Raum, der auf einer Seite durch eine Frontplatte und auf der gegenüberliegenden Seite durch eine Rückplatte gasdicht abgeschlossen und durch eine Steuerscheibe (5) in einen Gasentladungsraum und einen Nachbeschleunigungsraum unterteilt ist, die auf ihrer einen Seite als Zeilenleiter und auf ihrer anderen Seite als Spaltenleiter eine Matrix bildende und jeweils getrennt ansteuerbare Elektrodenbahnen trägt und zusammen mit diesen Bahnen in den Kreuzungspunkten der Matrix durchgehende Steuerlöcher hat und der auf der Frontplattenseite ein mit einer Anodenschicht versehener, den Nachbeschleunigungsraum begrenzender Leuchtschirm (1) und auf der Rückplattenseite eine oder mehrere gegeneinander isolierte, den Gasentladungsraum begrenzende Kathoden (8) gegenüberliegen, dadurch gekennzeichnet, daß die Steuerscheibe (5) auf der dem Nachbeschleunigungsraum zugewandten Seite durch eine vom Leuchtschirm (1) beabstandet angeordnete Stützplatte (4) abgestützt ist, die ein Lochraster aufweist, das mit dem Raster der Steuerlöcher in der Steuerscheibe (5) übereinstimmt, und daß die Stützplatte (4) auf der dem Leuchtschirm (1) zugewandten Seite elektrisch leitend und auf der der Steuerscheibe (5) zugewandten Seite zumindest in den an die Spaltenleiter angrenzenden Bereichen elektrisch nichtleitend ist.

2. Gasentladungsanzeigevorrichtung nach Anspruch 1, dadurch gekennzeichnet, daß die Stützplatte (4) eine Glasplatte aus Fotoform (Warenzeichen) ist.

3. Gasentladungsanzeigevorrichtung nach Anspruch 1 oder 2, dadurch gekennzeichnet, daß die Stützplatte (4) eine Dicke von ungefähr 1 mm aufweist.

4. Gasentladungsanzeigevorrichtung nach einem der Ansprüche 1 bis 3, dadurch gekennzeichnet, daß die Stützplatte (4) auf der dem Leuchtschirm (1) zugewandten Seite eine Metallisierung (3) aufweist, die ganz oder teilweise in das Lochraster hineinreicht, und daß zwischen Stützplatte (4) und Leuchtschirm (1) ein von Stützen freier Zwischenraum von ungefähr 1 mm Dicke gebildet ist.

## Claims

1. A gas discharge display device comprising a gasfilled space which is closed in gas-tight manner on one side by means of a front plate and on the opposite side by means of a back plate, and which is divided into a gas discharge space and a postacceleration space by a control plate (5) which on its sides carries separately controllable electrode paths, those on one side forming row conductors and those on the other side forming column conductors of a matrix, said control plate, together with these paths, having continuous control holes at the intersection points of the matrix and said control plate facing, on the front plate side, a luminescent screen (1), which is provided with an anode layer and delimits the post-acceleration space, and, on the back plate side, facing one or more mutually insulated cathodes (8), which delimit the gas discharge space, characterised in that at its side facing the postacceleration space, the control plate (5) is supported by a supporting plate (4) which is spaced from the luminescent screen (1) and has a grid arrangement of holes which corresponds to the grid arrangement of the control holes in the control plate (5); and that at its side facing the luminescent screen (1), the supporting plate (4) is electrically conductive, and at its side facing the control plate (5), at least in the regions adjoining the column conductors, the supporting plate is electrically non-conductive.

2. A gas discharge display device according to Claim 1, characterised in that the supporting plate (4) is a glass plate made of Fotoform (Trade Mark).

3. A gas discharge display device according to Claim 1 or Claim 2, characterised in that the supporting plate (4) has a thickness of approximately 1 mm.

4. A gas discharge display device according to one of Claims 1 to 3, characterised in that on its side facing the luminescent screen (1), the supporting plate (4) has a metallization (3) which completely or partly extends into the holes of the grid arrangement, and that between the supporting plate (4) and the luminescent screen (1), there is formed an interspace which is free from supports and has a thickness of approximately 1 mm.

## Revendications

1. Dispositif d'affichage à décharge dans un gaz, qui comporte un espace rempli de gaz qui est fermé de façon étanche au gaz par une plaque frontale d'un côté et par une plaque arrière du côté opposé et qui est subdivisé, en un espace de décharge gazeuse et un espace de post-accélération, par une plaque de commande (5) qui porte des voies d'électrodes, qui forment une matrice, et se présentent sur un de ses côtés sous la forme d'un conducteurs de lignes et sur l'autre côté sous la forme de conducteurs de colonnes, et pouvant respectivement être commandées séparément, plaque qui, conjointement avec ces voies, comporte des perforations de commande transversantes au niveau des niveaux de croisement de la matrice, et en face de laquelle se trouve, du côté de la plaque frontale un écran luminescent (1) délimitant l'espace de post-accélération et muni d'une couche d'anode et, du côté de la plaque arrière, une ou plusieurs cathodes (8) délimitant l'espace de décharge gazeuse et isolées les unes par rapport aux autres, caractérisé par le fait que la plaque de commande (5) est supportée, du côté tourné vers l'espace de post-accélération, par une plaque d'appui (4) qui est disposée à une certaine distance de l'écran luminescent (1) et qui comporte un réseau de perforations qui coïncide avec le réseau des perforations de commande dans la plaque de commande (5), et que la plaque d'appui (4) est conductrice du point de vue électrique du côté tourné vers l'écran luminescent (1) et n'est pas conductrice du point de vue électrique, au moins dans les régions voisines des conducteurs de colonnes, du côté voisin de la plaque de commande (5).

2. Dispositif d'affichage à décharge dans un gaz selon la revendication 1, caractérisé par le fait que la plaque d'appui (4) est une plaque de verre en fotoform (marque de fabrique).

3. Dispositif d'affichage à décharge dans un gaz suivant la revendication 1 ou 2, caractérisé par le fait que la plaque d'appui (4) possède une épaisseur d'environ 1 mm.

4. Dispositif d'affichage à décharge dans un gaz suivant l'une des revendications 1 à 3, caractérisé par le fait que la plaque d'appui (4) possède, du côté tourné vers l'écran luminescent (1), une métallisation (3) qui pénètre complètement ou partiellement dans le réseau de perforations, et qu'entre la plaque d'appui (4) et l'écran luminescent (1) est formé un espace intermédiaire, libre de tout élément de support, qui possède une épaisseur d'environ 1 mm.
